# EUROPÄISCHE PATENTSCHRIFT

(11) **EP 0 322 729 B1**
(45) Veröffentlichungstag und Bekanntmachung des Hinweises auf die Patenterteilung: **19.01.1994**
(21) Anmeldenummer: 88121365.6
(22) Anmeldetag: 21.12.1988
(51) Int. Cl.: B67D 1/04, B67D 1/12

(54) **Einrichtung zum Ausschank von Getränken, insbesondere von unter Druck stehenden Getränken**
Apparatus for dispensing beverages, especially beverages under pressure
Dispositif pour distribuer des boissons, en particulier des boissons sous pression

(30) Priorität: 31.12.1987 AT 3458/87
(43) Veröffentlichungstag der Anmeldung: 05.07.1989
(73) Patentinhaber: Huber, Karl, A-6850 Dornbirn (AT)
(72) Erfinder: Wachter, Richard, A-6850 Dornbirn (AT)
(74) Vertreter: Hefel, Herbert, Dipl.-Ing.

(56) Entgegenhaltungen:
- EP-A- 0 126 897
- GB-A- 2 155 553
- US-A- 3 305 132
- US-A- 4 305 527

## Beschreibung

Die Erfindung bezieht sich auf eine Einrichtung zum Ausschank von Getränken, insbesondere von unter Druck stehenden Getränken nach den Merkmalen des Oberbegriffes des Patentanspruches 1.

Solche Einrichtungen sind aus der US-PS 4 305 527 und der AT-PS 369 712 bekannt. Sie werden in Gaststätten und Restaurationsbetrieben verwendet, und zwar vorzugsweise in Verbindung mit solchen Getränken, die unter Druck stehen und in welchen Gase gelöst sind, wie beispielsweise Bier oder Limonaden, die in Vorratsbehältern vom Erzeuger angeliefert werden. Als Vorratsbehälter dienen hier Fässer aus Holz oder anderen geeigneten Werkstoffen. Da diese Vorratsbehälter manipuliert werden müssen, sie müssen aufgeladen, abgeladen in den Keller oder in einen Kühlraum gebracht werden usw. und dies in der Regel nur mit manuellem Krafteinsatz, sind sie in ihrer Größe beschränkt. Das Fassungsvolumen solcher Vorratsbehälter beträgt in der Regel 40 - 50 Liter. Wird ein solcher Vorratsbehälter "angezapft", so wird er mit einer Leitung verbunden, die zu einem Schankhahn führt und ferner wird der Vorratsbehälter verbunden mit einer Druckgasquelle, in der Regel mit verdichteter Kohlensäure, die einerseits die Aufgabe hat, das im Getränk gelöste Gas in einem Gleichgewichtszustand zu halten, wodurch das Aufschäumen im Vorratsbehälter vermieden wird und andererseits hat diese Druckgasquelle die Aufgabe, das im Vorratsbehälter befindliche Getränk zum Schankhahn zu transportieren, wenn dieser geöffnet wird. Bei regem Schankbetrieb ist ein Vorratsbehälter mit dem genannten Volumen rasch geleert, es muß dann neu angezapft werden. Dieses Anzapfen bedingt einen gewissen Zeitaufwand und ist auch mit entsprechenden Mühen verbunden, die gerade dann anfallen, wenn das Gaststättenpersonal wegen des regen Schankbetriebes dringend benötigt wird. Diese bekannten Einrichtungen weisen eine Vielzahl unterschiedlicher Ventile auf, nämlich Regelventile, Absperrventile, Druckreduzierventile und Schnüffelventile, sowie Füllstandssensoren und einen Zwischenbehälter, aus welchem abgezapft wird und der diskontinuierlich gefüllt und geleert wird, d.h. dieser Behälter wird gefüllt, dann wieder leergefahren, dann wiederum gefüllt und wiederum geleert und so fort, wobei das Fassungsvermögen dieses Zwischenbehälters ca. 19 l beträgt, damit evtl. mehrere Zapfstellen gleichzeitig versorgt werden können. Dieser Zwischenbehälter ist also relativ groß, zu groß, um im unmittelbaren Schankbereich ohne weiteres untergebracht zu werden. Der mit diesen zahlreichen Ventilen und Sensoren verbundene apparative Aufwand ist erheblich.

Es wurden auch bereits Einrichtungen entwickelt und in der Praxis eingesetzt, die ebenfalls einen Niveauschalter aufweisenden Zwischenbehälter besitzen, der einerseits über Leitungen mit mehreren Vorratsbehältern für das Getränk verbindbar ist, wobei in diesen Leitungen Rückschlagventile vorgesehen sind, und der andererseits an einer zu einem Schankhahn führenden Leitung anschließbar ist und die Niveauschalter im Steuerkreis von Ventilen liegen, und die Vorratsbehälter und der Zwischenbehälter mit einer den Druck aufrechterhaltenden Druckgasquelle verbindbar sind. Bei dieser bekannten Einrichtung sind stets zwei Vorratsbehälter gleichzeitig angezapft. Die Leitung, die vom Zwischenbehälter zu den paarweise vorhandenen Vorratsbehältern führt, ist verzweigt, wobei im Verzweigungsbereich ein Umschaltventil vorgesehen ist, das entweder den einen Vorratsbehälter mit dem Zwischenbehälter oder den anderen Vorratsbehälter mit dem Zwischenbehälter verbindet. Der Zwischenbehälter und die beiden Vorratsbehälter stehen dabei ständig unter Druck. Vorerst wird aus dem ersten Vorratsbehälter solange abgezapft, bis dieser leer ist, dabei sinkt das Flüssigkeitsniveau im Zwischenbehälter ab, wobei der dortige Niveauschalter anspricht und das Umschaltventil betätigt, so daß nun in der Folge das Getränk aus dem zweiten Vorratsbehälter entnommen werden kann. Während dieser Zeit kann dann der leere Vorratsbehälter gegen einen vollen ausgetauscht werden. Der Nachteil dieser bekannten Einrichtung liegt vor allem darin, daß die an die Einrichtung angeschlossenen und angezapften Vorratsbehälter ständig dem Druck der Druckgasquelle ausgesetzt sind, auch jene, aus welchen vorerst kein Getränk entnommen wird. Handelt es sich um empfindliche Getränke, hier ist vor allem Bier zu nennen, so wird dadurch im Bier nicht nur zusätzlich Gas gelöst, es nimmt also Kohlensäure zusätzlich auf, so daß es beim Ausschenken besonders stark schäumt, die zusätzliche Aufnahme von Kohlensäure kann aber auch den Geschmack des Bieres beeinträchtigen, darüber hinaus wird das vielteilige und mit Dichtungen ausgestattete Umschaltventil von Bier durchflossen. Bier neigt zu Ablagerungen, so daß die von Bier durchströmten Anlageteile gereinigt werden müssen. Die Reinigung solcher Umschaltventile ist viel aufwendiger als die einer einfachen Leitung. Die hier geforderten Reinheitsvorschriften sind bei solchen Umschaltventilen nur schwer zu erreichen, da ja das Bier ein solches Umschaltventil nicht im direkten Durchfluß durchströmt, sich vielmehr auch in Konstruktionsfugen, Dichtungen usw. absetzt, die in die Reinigung dann einbezogen werden müssen. Dieses mit der Reinigung der Anlagenteile verbundene Problem ist auch im Zusammenhang mit den vorbekannten und vorbesprochenen Einrichtungen nach der US-PS 4 305 527 und der AT-PS 369 712 zu bedenken.

Die Erfindung hat sich daher die Aufgabe gestellt, ausgehend von einer Einrichtung der eingangs genannten Art diese dahingehend zu verbessern, daß nur jener Vorratsbehälter unter Druck steht, aus welchem abgezapft wird, ferner sollen Ventile in den vom Getränk durchströmten Leitungen möglichst vermieden werden und darüber hinaus soll die Einrichtung so gestaltet sein, daß sie beliebig erweiterbar ist. Die Lösung dieses komplexen Problems gelingt nun erfindungsgemäß durch jene Maßnahmen, die Gegenstand und Inhalt des kennzeichnenden Teiles des Patentanspruches 1 sind.

In diesem Zusammenhang ist die Einrichtung nach der EU-OS 138 718 zu erwähnen, mit welcher eine Behandlungsflüssigkeit einer Fertigungseinrichtung zugeleitet wird, in welcher Halbleiterteile hergestellt werden. Zum Transport der Flüssigkeit wird diese unter Druck gesetzt, und zwar mit einem Stickstoffgas. Die Behandlungsflüssigkeit ist dabei in einem wiederverwendbaren Container, der zwar eine erhebliche Menge dieser Flüssigkeit aufzunehmen vermag, auf jeden Fall mehr als eine Glasflasche, doch kann in einem solchen wiederverwendbaren Container der Füllstand der Flüssigkeit nicht überwacht werden, und zwar wegen des Materials, aus dem dieser wiederverwertbare Container gefertigt ist. Um den Container austauschen zu können, der sich beim bestimmungsgemäßen Einsatz bei der Herstellung der Halbleiterteile allmählich leert, ohne daß der Fertigungsprozeß unterbrochen wird, ist hier ein Zwischenbehälter vorgesehen, über welche diese Behandlungsflüssigkeit der Fertigungseinrichtung für die Halbleiterteile zugeleitet wird, wobei in diesem Zwischenbehälter ein Niveauwächter vorgesehen ist, der beim Absinken des Füllstandes im Zwischenbehälter unter ein vorgegebenes Maß ein Alarmsignal auslöst und der ferner Ventile in den Zuleitungen umschaltet bzw. öffnet oder schließt, so daß der inzwischen entleerte Container vom Zwischenbehälter abgetrennt und durch einen neuen vollen Container ersetzt werden kann, wobei während dieses Austauschvorganges die Fertigungseinrichtung aus dem Zwischenbehälter mit der Behandlungsflüssigkeit versorgt wird, so daß der Fertigungsprozeß nicht unterbrochen wird. Bei der Erfindung hingegen handelt es sich nicht um die Zufuhr einer Behandlungsflüssigkeit zu einer Fertigungseinrichtung, noch um den Austausch eines Vorratsbehälters. Die erfindungsgemäße Einrichtung bezieht sich auf eine Zapfeinrichtung für Getränke, vorzugsweise auf solche Getränke, in welchen Gase gelöst sind, wobei die Vorratsbehälter, in welchen diese Getränke gelagert sind, relativ klein bemessen sind, da sie ja in der Regel händisch manipuliert werden müssen. Es geht beim Erfindungsgegenstand u.a. darum, mehrere solcher Vorratsbehälter, die bereits an eine Ausschankeinrichtung angeschlossen sind, so mit dieser Einrichtung zu verbinden, daß sie ohne zusätzliche Druckbelastung durch das Fördergas bevorratet werden können. Bei einer solchen Schankanordnung ist dafür Sorge zu tragen, daß nur jeweils jener Vorratsbehälter unter Druckbelastung steht, aus welchem gerade abgezapft wird, ferner sollen möglichst wenig Ventile in den Leitungen vorgesehen sein und darüberhinaus soll die Einrichtung beliebig erweitert werden können.

Anhand einer schematischen Darstellung wird im folgenden die Erfindung näher erläutert, wobei vorausgeschickt wird, daß die aus der Schemazeichnung ersichtlichen Größenverhältnisse der einzelnen Behälter hier nur der Übersichtlichkeit wegen so gewählt wurden, in der praktischen Ausführung der Erfindung ist das Fassungsvolumen des Zwischenbehälter mit den Niveauschaltern auf wenige Liter beschränkt.

Das auszuschenkende Getränk, es handelt sich hier beispielweise um Bier, ist in den Vorratsbehältern 1, 2, und 3, üblicherweise handelt es sich hier um Fässer. Jedes Faß 1, 2 und 3 ist über eine Leitung 4, 5 und 6 mit einem Zwischenbehälter 7 verbunden, dessen Fassungsvolumen nur einen Bruchteil des Fassungsvolumen eines solchen Vorratsbehälters aufweist, in der Regel genügen 2 bis 3 Liter. Die Leitungen 4, 5 und 6 münden dabei in den oberen Teil des Zwischenbehälters 7. In den erwähnten Verbindungsleitungen 4, 5 und 6 sind ferner herkömmliche Rückschlagventile 8, 9 und 10 vorgesehen. Vom Zwischenbehälter 7, und zwar aus dessen unteren Bereich, führt eine Zapfleitung 11, eventuell über eine Kühleinrichtung 12 zu einem Zapfhahn 13, mit dem das Getränk ausgeschenkt wird. Im Zwischenbehälter 7 ist ein Schwimmer 14 gelagert, der in Abhängigkeit seines Standes die Niveauschalter 24, 25 und 30 betätigt. Diese Niveauschalter 24, 25 und 30 stehen mit einer elektronischen Programmsteuerung 15 in Wirkverbindung. Im Zwischenbehälter 7 ist der Niveauschalter 25 oben, der Niveauschalter 24 unten und der Niveauschalter 30 wenige Zentimeter unterhalb des oberen Niveauschalters 25 angeordnet. Eine hier nicht dargestellte Druckgasquelle (beispielsweise CO₂) ist über eine Sammelleitung 16 und über die Leitungen 17, 18, 19 und 26 mit den Behältern 1, 2, 3 und 7 verbunden, wobei in den zu den Behältern 1, 2, 3 und 7 führenden Leitungen 17, 18, 19 und 26 elektrisch steuerbare Durchgangsventile 20, 21, 22 und 23 vorgesehen sind, in der Leitung 26, die zum Zwischenbehälter 7 führt ist noch ein Entlüftungsventil 27 eingeschaltet, in dessen mit der Atmospähre verbindbaren Ausströmmündung noch eine vorzugsweise regelbare Drossel 28 vorgesehen ist. In der Schemazeichnung sind die Leitungen 4, 5 und 6 sowie die Leitungen 17, 18 und 19 an den einzelnen Vorratsbehältern 1, 2 und 3 einzeln angeschlossen. In der Praxis sind jeweils die beiden zu einem Vorratsbehälter führenden Leitungen 4 - 19, 5 - 18 und 6 - 17 miteinander in einer gemeinsamen Anschlußkupplung vereint.

So weit zum Aufbau und den wesentlichen Teilen der Einrichtung. Vorerst wird der Zustand betrachtet, zu welchem die Einrichtung sozusagen erstmals angeschlossen wird, d.h. mit ihren Klemmen 29 an die Spannung eines Versorgungsnetzes angelegt wird. Der Zwischenbehälter 7 ist vorerst leer, das Durchgangsventil 23 geöffnet, d.h. es verbindet die Leitungen 16 und 26. Die Durchgangsventile 20, 21, 22 sind geschlossen. Das Druckgas der Druckgasquelle strömt über die Leitungen 16 und 26 in den Zwischenbehälter 7 und füllt auch die Leitungen 4, 5 und 6, und zwar bis zu den Rückschlagventilen 8, 9 und 10. Nun werden die gefüllten Vorratsbehälter 1 bis 3 angezapft, d.h. mit den Leitungen 4 - 19, 5 - 18 und 6 - 17 verbunden. Die Einrichtung ist damit betriebsbereit. Sie ist an die Versorgungsspannung angeschlossen.

Wird nun die so angeschlossene Einrichtung auf "Betrieb" geschaltet, so laufen folgende Vorgänge ab: Das Ventil 23 wird geschlossen und das Ventil 22 geöffnet, so daß das Druckgas in den Vorratsbehälter 1 strömen kann. Damit das in diesem Vorratsbehälter 1 befindliche Getränk in den bereits druckbeaufschlagten Zwischenbehälter strömen kann, wird dieser über das Ventil 27 entlüftet. Gegenüber der Betätigung des Ventiles 22 wird das Entlüftungsventil 27 zeitlich etwas verzögert in seine Entlüftungsstellung geschaltet und nun strömt das Getränk aus dem Vorratsbehälter 1 über die Leitung 4 in den Zwischenbehälter 7, wodurch der Schwimmer 14 durch das ansteigende Flüssigkeitsniveau angehoben wird, bis er den oberen Niveauschalter 25 betätigt, der nun das Entlüftungsventil 27 schließt. Nun ist die Anlage "zapfbereit".

Soll nun die Einrichtung bestimmungsgemäß verwendet werden, also ein Getränk abgezapft werden, so wird der Zapfhahn 13 geöffnet, das Getränk wird dem Vorratsbehälter 1 über die Leitung 4 und den Zwischenbehälter 7 entnommen. Das Ventil 22 ist nun offen, die anderen Ventile 20, 21 und 23 sind geschlossen, das Enlüftungsventil 27 ist auf Durchgangsstellung geschaltet, also nicht mit der Atmosphäre verbunden, der Zwischenbehälter 7 bleibt gefüllt, der Schwimmer 14 in seiner oberen Grenzlage (max.). Ist der Vorratsbehälter 1 leer, so sinkt im Zwischenbehälter 7 das Niveau ab und damit der Schwimmerschalter 14, der in seiner unteren Grenzlage (min.) den Niveauschalter 24 betätigt, wodurch die Programmsteuereinrichtung 15 aktiviert wird, mit der Folge: das Ventil 22 wird geschlossen, das Ventil 21 wird geöffnet; das Entlüftungsventil 27 wird ebenfalls geöffnet, wodurch der Zwischenbehälter 7 über die vorzugsweise regelbare Drossel 28 mit der Atmosphäre verbunden ist. Damit ist nun der Vorratsbehälter 2 an die Zapfanlage angeschlossen. Das Getränk im Vorratsbehälter 2, das über das offene Ventil 21 dem druck der Druckgasquelle ausgesetzt ist, steigt nun in der Leitung 5 hoch und füllt neuerlich den Zwischenbehälter 7, bis dessen Schwimmer 14 seine obere Grenzlage (max.) erreicht hat, in welcher er den Niveauschalter 25 betätigt mit der Folge, daß die Steuerung 15 nun das Entlüftungsventil 27 auf Durchgangsstellung umschaltet oder schließt und somit die Belüftung des Zwischenbehälters 7 beendet. Der Niveauschalter 30 liegt in einem, das Entlüftungsventil 27 betätigenden Schaltkreis mit einem Zeitglied. Beim Leerfahren eines der Vorratsbehälter 1 bis 3 wird vom sinkenden Schwimmer 14 der Niveauschalter 30 zwar betätigt und dabei das Entlüftungsventil 27 auf Entlüftungsstellung geschaltet, da sich der Zwischenbehälter 7 jedoch rasch entleert und dabei den unteren Niveauschalter 24 betätigt, wird das Entlüftungsventil 27 gleich wieder geschlossen, so daß bei diesem betriebsmäßigen Leerfahren des Zwischenbehälters das Entlüftungsventil 27 nur ganz kurzzeitig, beispielsweise 1 Sekunde, offen ist.

Hat die Einrichtung jedoch von einem Vorratsbehälter auf den anderen umgeschaltet, beispielsweise vom Vorratsbehälter 1 auf den Vorratsbehälter 2, wie oben bereits erläutert, so herrscht vorerst im Behälter 1 ein Druck, der zumindest um die Höhe der Flüssigkeitssäule in der Leitung 4 größer ist als der Druck im Zwischenbehälter 7. Beim nachfolgenden Abzapfen kann infolge des im Zwischenbehälter herrschenden und wirksamen überhöhten Druckes aus dem Vorratsbehälter 2 nicht jene Flüssigkeitsmenge nachfließen, die abgezapft wird, mit der Folge, daß das Niveau im Zwischenbehälter 7 etwas absinkt und vorerst auf diesem abgesenkten Zustand verharrt, wobei der Niveauschalter 30 durch den nun absinkenden Schwimmer betätigt wird. Dieser Niveauschalter 30 betätigt nun das Entlüftungsventil 27 und hält dieses nun offen, da vorerst keiner der beiden anderen Niveauschalter 24 oder 25 betätigt wird, bis der notwendige Druckausgleich eingetreten ist und die Flüssigkeit im Zwischenbehälter 7 wieder ihr oberes Niveau (max.) erreicht hat, wobei dann das Entlüftungsventil 27 wiederum geschlossen bzw. auf Durchgangsstellung geschaltet wird.

Das Ventil 23 dient dazu, den Behälter 7 mit Druckgas vorzuspannen, wenn die Anlage in Betrieb genommen wird. In der Zeichnung ist das Entlüftungsventil 27 als 3-Wege-Ventil dargestellt, das in seiner einen Stellung (Entlüftungsstellung) den Zwischenbehälter 7 über die vorzugsweise regelbare Drossel 28 mit der Atmosphäre verbindet oder das in seiner anderen Stellung auf Leitungsdurchgang geschaltet ist. Anstelle eines solchen 3-Wege-Ventils als Entlüftungsventil kann in diesem Leitungszweig über ein T-Stück ein Leitungsausgang angeschlossen werden, in welchem dann ein einfaches Durchgangsventil als Entlüftungsventil angeordnet wird.

Die Ventile 20, 21, 22 und 27 verharren nun in der erwähnten Stellung so lange, bis der Vorratsbehälter 2 geleert ist, worauf das geschilderte Wechselspiel aufs neue durch die Betätigung des Niveauschalters 24, verursacht durch den abgesunkenen Schwimmerschalter 14 eingeleitet wird. Die Programmsteuerung 15 ist dabei so ausgelegt, daß in diesem Wechselspiel stets das nachfolgende Ventil in der durch die Ventile 20, 21, und 22 gebildeten Reihe geöffnet wird, wobei aus dieser Reihe immer nur ein Ventil offen ist, wogegen die anderen beiden Ventile geschlossen sind.

Die geschilderte Anlage bzw. Einrichtung kann hinsichtlich der Vorratsbehälter 1, 2 und 3 beliebig erweitert werden, für jeden zusätzlichen Vorratsbehälter ist dann eine weitere Verbindungsleitung zur Druckgasquelle mit einem Durchgangsventil vorzusehen. Im Betrieb der Anlage sind dann von diesen Durchgangsventilen alle geschlossen bis auf jenes in der Zuführleitung zu jenem Vorratsbehälter, aus dem gerade abgezapft wird.

Dank der erfindungsgemäßen Einrichtung steht nur jenes Getränk unter zusätzlichem Gasdruck, das gerade abgezapft wird, in den vom Bier durchströmten Leitungen sind außer den hier üblichen Rückschlagventilen 8 bis 10 keine weiteren Ventile vorgesehen, und daß diese erfindungsgemäße Einrichtung ohne besonderen Aufwand beliebig erweiterbar ist, wurde schon oben erläutert. Einleitend wurde erwähnt, daß die Einrichtung insbesondere für Bier gedacht ist. Sie kann aber auch für andere Getränke verwendet werden, und zwar für solche, in welchen Gase gelöst sind, die also unter Druck stehen, wie auch für solche ohne gelöste Gase. Mit den einzelnen Betätigungsgliedern in der Einrichtung können auch Signaleinrichtungen wie Lampen od. dgl. verbunden sein, die im Bereich des Zapfhahnes dem Bedienungspersonal den Betriebszustand der Anlage veranschaulichen, insbesondere, aus welchem Vorratsbehälter gerade abezapft wird.

## Patentansprüche

1. Einrichtung zum Ausschenken von insbesondere unter Druck stehenden Getränken mit einem Zwischenbehälter (7), der einerseits mit Ventile (8, 9, 10) enthaltenden, zu mehreren Vorratsbehältern (1, 2, 3) für das Getränk führenden Flüssigkeitsleitungen (4, 5, 6) und mit einer zu einem Schankhahn (13) führenden Leitung (11) und andererseits über eine ein Ventil (23) aufweisende Leitung (16, 26) mit einer Druckquel= le verbunden und an ein Entlüftungsventil (27) angeschlossen ist, wobei die Druckgasquelle über Schaltventile (20, 21, 22) enthaltende Leitungen (17, 18, 19) auch mit den Vorratsbehältern (1, 2, 3) verbunden ist, und mit einer Programmsteuerung (15), die von einem der Zwischenbehälter (7) zugeordneten ersten (unteren) Niveauschalter (24) aktivierbar ist und die Schaltventile (20, 21, 22) in wechselnder Folge derart ansteuert, daß jeweils nur eines betätigbar ist und die übrigen geschlossen sind, dadurch gekennzeichnet, daß die Ventile (8, 9, 10) in den zu den Vorratsbehältern (1, 2, 3) führenden Flüssigkeitsleitungen (4, 5, 6) Rückschlagventile sind, daß auch das Entlüftungsventil (27) und das Ventil (23) in der zum Zwischenbehälter (7) führenden Druckgasleitung (16, 26) über die Programmsteuerung geschaltete Ventile sind, daß die Programmsteuerung derart ausgestaltet ist, daß während des normalen Zapfbetriebes das Ventil (23) in der zum Zwischenbehälter (7) führenden Druckgasleitung (16, 26) ständig geschlossen ist und das jeweils angesteuerte Schaltventil ständig geöffnet ist, bis der erste (untere) Niveauschalter (24) bei seiner Betätigung infolge abfallenden Flüssigkeitsstandes im Zwischenbehälter (7) die Programmsteuerung aktiviert und diese das Schließen dieses Ventils und das Öffnen des nächsten bewirkt sowie die Öffnung des Entlüftungsventiles (27), und daß oberhalb des unteren Niveauschalters (24) zwei weitere, ein oberer (25) und diesem benachbart ein mittlerer Niveauschalter (30) angeordnet sind, wobei der mittlere Niveauschalter (30) bei fallendem Flüssigkeitsstand im Zwischenbehälter (7) das kurzzeitige Öffnen und der obere Niveauschalter (25) bei steigendem Flüssigkeitsstand nach Erreichen des höchsten vorgesehenen Flüssigkeitsstandes das Schließen des Entlüftungsventils (27) bewirkt.

2. Einrichtung nach Anspruch 1, dadurch gekennzeichnet, daß das Entlüftungsventil (27) mit einer regelbaren Ausströmdüse (28) ausgestattet ist.

## Claims

1. A device for dispensing beverages, particularly beverages under pressure, having an intermediate receptacle (7) which on the one hand is connected to fluid lines (4, 5, 6) containing valves (8, 9, 10) and leading to a plurality of storage receptacles (1, 2, 3) for the beverage and is connected to a line (11) leading to a bar tap (13) and on the other hand is connected to a pressure source via a line (16, 26) having a valve (23) and is attached to a vent valve (27), the pressure gas source being connected to the storage receptacles (1, 2, 3) too via lines (17, 18, 19) containing control valves (20, 21, 22), the device also having a program control (15) which can be activated by a first (lower) level-switch (24) associated with the intermediate receptacle (7) and which controls control valves (20, 21, 22) in alternation in such a manner that in each case only one thereof is operable and the others are closed, characterised in that the valves (8, 9, 10) in the fluid lines (4, 5, 6) leading to the storage receptacles (1, 2, 3) are non return valves, in that the vent valve (27) and the valve (23) in the pressure gas line (16, 26) leading to the intermediate receptacle (7) are also valves reversed by the program control, in that the program control is designed in such a manner that during normal tap operation the valve (23) in the pressure gas line (16, 26) leading to the intermediate receptacle (7) is constantly closed and the control valve being controlled in the instance in question is constantly open until activation of the first (lower) level-switch (24) due to a falling fluid level in the intermediate receptacle (7) activates the program control and the latter produces the closure of this valve and the opening of the next as well as the opening of the vent valve (27), and in that above the lower level-switch (24) there are arranged two additional level-switches, an upper level-switch (25) and a middle level-switch (30) adjacent to the latter, the middle level-switch (30) producing temporary opening of the vent valve (27) in the event of a falling fluid level in the intermediate receptacle (7) and the upper level-switch (25) producing closure of the vent valve (27) in the event of a rising fluid level when the highest intended fluid level has been reached.

2. A device in accordance with Claim 1, characterised in that the vent valve (27) is equipped with an adjustable discharge nozzle (28).

## Revendications

1. Dispositif de débit, en particulier, de boissons sous pression, comportant un réservoir intermédiaire (7) qui est relié, d'une part, à des conduites de liquide (4, 5, 6) contenant des soupapes (8, 9, 10) et menant à plusieurs réservoirs d'alimentation (1, 2, 3) pour la boisson et à une conduite (11) menant à un robinet de débit (13) et, d'autre part, à une source de pression via une conduite (16, 26) présentant une soupape (23) et raccordé à une soupape de purge (27), la source de gaz de pression étant reliée également aux réservoirs d'alimentation (1, 2, 3) via des conduites (17, 18, 19) contenant des soupapes de commande (20, 21, 22) et comportant une commande par programme (15) qui peut être activée par un premier commutateur de niveau (24) (inférieur) affecté au réservoir intermédiaire (7) et commande les soupapes de commande (20, 21, 22) de manière alternée en sorte que, respectivement, seule l'une d'entre elles puisse être commandée et que les autres soient fermées, caractérisé en ce que les soupapes (8, 9, 10) des conduites de liquide (4, 5, 6) menant aux réservoirs d'alimentation (1, 2, 3) sont des clapets antiretour, la soupape de purge (27) et la soupape (23) de la conduite de gaz de pression (16, 26) menant au réservoir intermédiaire (7) sont également des soupapes commutées via la commande par programme, la commande par programme se présente sous une forme telle que, pendant le fonctionnement de débit normal, la soupape (23) de la conduite de gaz de pression (16, 26) menant au réservoir intermédiaire (7) est fermée en permanence et la soupape de commande respectivement commandée est ouverte en permanence, jusqu'à ce que le premier commutateur de niveau (24) (inférieur) active la commande par programme, lorsqu'il est actionné du fait de la baisse du niveau de liquide dans le réservoir intermédiaire (7) et que cette commande par programme effectue la fermeture de cette soupape et l'ouverture de la suivante ainsi que l'ouverture de la soupape de purge (27) et, au-dessus du commutateur de niveau inférieur (24), sont agencés deux autres commutateurs de niveau, un supérieur (25) et un central (30) voisin de celui-ci, le commutateur de niveau central (30) effectuant une brève ouverture lorsque le niveau de liquide baisse dans le réservoir intermédiaire (7) et le commutateur de niveau supérieur (25) effectuant la fermeture de la soupape de purge (27) lorsque le niveau de liquide augmente après avoir atteint le niveau de liquide le plus élevé prévu.

2. Dispositif selon la revendication 1, caractérisé en ce que la soupape de purge (27) est équipée d'une buse d'évacuation réglable (28).
